# EUROPÄISCHE PATENTSCHRIFT

(11) **EP 0 427 918 B1**
(45) Veröffentlichungstag und Bekanntmachung des Hinweises auf die Patenterteilung: **11.01.1995**
(21) Anmeldenummer: 90113428.8
(22) Anmeldetag: 13.07.1990
(51) Int. Cl.: E06B 1/62

(54) **Abdeckleiste zum Ankleben an Fensterrahmen oder dergleichen**
Adhesive covering strip for window frames or the like
Couvre-joint adhésif pour cadres de fenêtre ou similaire

(30) Priorität: 11.11.1989 DE 8913333 U
(43) Veröffentlichungstag der Anmeldung: 22.05.1991
(73) Patentinhaber: Illbruck Bau-Produkte GmbH & Co. KG, D-51367 Leverkusen (DE)
(72) Erfinder: Everding, Heinz, D-3062 Bückeburg (DE); Friedl, Ekkehard, D-5272 Wipperfürth (DE)
(74) Vertreter: Rieder, Hans-Joachim, Dr.

(56) Entgegenhaltungen:
- DE-A- 2 454 863
- DE-A- 2 624 883
- DE-U- 8 624 046
- FR-A- 2 126 190
- GB-A- 1 586 362
- US-A- 2 769 215
- US-A- 3 435 574
- US-A- 4 204 373
- US-A- 4 344 265
- US-A- 4 601 144

## Beschreibung

Die Erfindung betrifft eine an Fensterrahmen oder dergleichen anklebbare Leiste zur Überdeckung eines Spaltes zwischen Fensterrahmen und Laibung gemäß Gattungsbegriff des Hauptanspruches.

Die bekannten Lösungen dieser Art (US-PS 4 344 765) sind dafür vorgesehen, um in einem belassenen Spalt zwischen Rahmen und Mauerwerk eingesetzt zu werden. Der im komprimierten Zustand befindliche Schaumstoffstreifen ist an der Expansion gehindert dadurch, daß ein Deckstreifen vorgesehen ist, der sich über den Kanal erstreckt, welcher den Schaumstoffstreifen aufnimmt. Dieser Deckstreifen ist mit Klammern befestigt, und er hat im übrigen eine Sollreißstelle in Form einer integrierten Reißleine. Befindet sich die Leiste in ihrer Position, so zerstört man durch Ziehen an der Reißleine den Deckstreifen in zwei Teile und der Schaumstoff kann expandieren, soweit, bis er sich am Fensterrahmen abstützt.

Nachteilig an dieser Lösung ist die Tatsache, daß der Deckstreifen an diesen Leisten verbleibt und nur vom expandierenden Schaumstoff ausgewölbt wird. An offenliegenden Stellen ergäbe sich stets ein unansehnliches Bild. Auch sind diese Leisten nicht geeignet, in Winkelräumen angeklebt zu werden, wo man erst eine gute, saubere Justierung vornehmen und oft auch eine gewisse Zeitspanne zur Verfügung haben muß, bis der Kleber die entsprechende Haftung eingenommen hat, alles, bevor der Schaumstoff aufgrund seiner Expansion eine Verschiebekraft auf die Leiste ausübt.

Dem Gegenstand der Erfindung liegt die Aufgabe zugrunde, eine Leiste der in Rede stehenden Art in herstellungstechnisch einfacher Weise so auszugestalten, daß das Anbringen derselben an der Baustelle erleichtert ist.

Gelöst ist dies durch die im Kennzeichen des Hauptanspruches angegebene Erfindung. Die Unteransprüche stellen vorteilhafte Weiterbildungen dar.

Zufolge derartiger Ausgestaltung ist eine gattungsgemäße Leistung von erhöhtem Gebrauchswert geschaffen. Der Deckstreifen wird vor dem Anpassen und Ankleben der Leiste vollständig entfernt. Dann expandiert der Schaumstoff noch nicht, weil es sich um einen Schaumstoff mit verzögerter Rückstellung handelt. Wie bekannt, läßt sich die Verzögerung der Rückstellung durch die Tränkung des Schaumstoffes auf die verschieden langen Zeitspannen einstellen. Der Schaumstoff muß dabei zunächst einen Expansionsweg überbrücken, der dem Abstand entspricht, gebildet von den Rippen der Kanalwände und der Dicke des Deckstreifens. Die bei üblichen Schaumstoffen auftretende Zeitverzögerung in der Expansion reicht aus, um in Verbindung mit diesen zunächst als Leerweg zu überbrückenden Abstand eine saubere Anpassung der Leiste an die Laibung bzw. den Fensterrahmen vorzunehmen und nach Andrücken eine genügend feste Haftung des Klebstoffes zu erreichen, bis die Abstützung des Schaumstoffes am Rahmen oder an der Laibung eine Gegenkraft auf diese Klebestelle ausübt. Das Entfernen des Deckstreifens vor dem Ankleben kann auf der Baustelle werkzeuglos erfolgen durch Herausziehen oder dergleichen des Deckstreifens aus seiner randseitigen Formschluß-Eingriffsverbindung. Die Stirnkanten der Abdeckleiste können bis zur Laibungsfläche reichen, so daß der Schaumstoffstreifen vor Witterungseinwirkungen erheblich geschützt ist und eine lange Lebensdauer gewährleistet ist. Der Schaumstoffstreifen ist vorzugsweise so beschaffen, daß er bei montierter Leiste stets noch eine Nachspannreserve beinhaltet, so daß stets die dichte Anlage des Schaumstoffstreifens an der Laibungsfläche gegeben ist. Die Tatsache, daß die einwärts gerichteten Rippen den Deckstreifen nur um das Maß eines Bruchteiles der Kanalweite übergreifen, gewährleistet, daß der Schaumstoffstreifen an seiner Ausdehnung möglichst nicht behindert ist. Ferner vergrößern die Rippen die Fläche, mit welcher die Abdeckleiste gegen die Fensterlaibung treten kann. Vorzugsweise entspricht der Übergriff der Rippe über die Deckleiste etwa der Dicke der Kanalwand. Dieses Maß reicht aus, um den Deckstreifen sicher zu fesseln. Das Herauslösen des biegsamen Deckstreifens aus seiner Klipsverbindung kann durch Auswölben des Deckstreifens geschehen. Erleichtert wird dieser Vorgang durch die ausfedernden Kanalwände der vorzugsweise aus entsprechendem Kunststoff gefertigten Abdeckleiste. Zwecks Herauslösens ist das eine Ende des Deckstreifens zu erfassen und auf diesen eine Kraft in Richtung der Kanalöffnung auszuüben. Eine andere Möglichkeit besteht darin, den Deckstreifen nach Erfassen seines Endes in Längsrichtung aus der Abdeckleiste herauszuziehen. Vorgenannte Handhabungen lassen sich kurzfristig leicht bewerkstelligen. Besteht die Abdeckleiste z.B. aus Holz und nicht, wie im Beispiel, aus Kunststoff, so kann es günstiger sein, die Formschluß-Eingriffsverbindung durch spitze Zacken oder dergleichen zu erzeugen, die an dem Deckstreifen randseitig vorstehen und sich in das Holz eingraben. Variationen hinsichtlich der Querschnittsgestaltung der Abdeckleiste sind möglich. So kann der Kanal sich an der einen Breitseitenfläche eines Hohlprofiles erstrecken, welches in günstiger Weise auf das Fensterrahmenprofil abgestimmt sein kann, um eine bestmögliche Anpassung zu erreichen. Auch bringt das Hohlprofil den Vorteil, daß sich die Kleb-Befestigungsfläche zwischen Abdeckleiste und Fensterahmen relativ groß gestalten läßt, verbunden mit einer erhöhten Befestigungsstabilität der angeklebten Abdeckleiste.

Sodann kann der dem Fensterrahmen abgekehrten Kanalwand eine materialeinheitlich mit der Abdeckleiste ausgebildete Schutzlängswand unter Ausbildung einer Vorkammer vorgeordnet sein. Durch diese wird der Schaumstoffstreifen noch besser vor Witterungseinflüssen geschützt. Ferner entsteht durch die Schutzlängswand in gewisser Hinsicht ein Labyrinth, so daß Nässe etc. nicht unmittelbar zum Schaumstoffstreifen gelangen kann. Es empfiehlt sich,
die lichte Weite der Vorkammer so zu gestalten, daß sie gleich oder etwas dicker als die Kanalwand ist. Der Abdichtschutz wird noch dadurch verbessert, daß die Schutzlängswand die benachbarte Kanalwand geringfügig überragt.

Nachstehend werden zwei Ausführungsbeispiele der Erfindung anhand der Figuren 1 - 10 erläutert. Es zeigen
- Fig. 1: einen teilweisen Horizontalschnitt durch ein einer Laibung zugeordnetes Fenster mit am Fensterrahmen angeklebter Abdeckleiste, betreffend die erste Ausführungsform,
- Fig. 2: in vergrößerter Darstellung einen Querschnitt durch die in ihrem Innenraum einen komprimierten Schaumstoffstreifen aufnehmende Abdeckleiste,
- Fig. 3: ebenfalls in vergrößerter Darstellung einen Querschnitt der Abdeckleiste in ihrer Rückstellung mit entferntem Deckstreifen und ausgedehntem Schaumstoffstreifen,
- Fig. 4: eine perspektivische Darstellung der Abdeckleiste, wobei der Deckstreifen teilweise weggeschnitten ist,
- Fig. 5: eine zweite Ausführungsform der Abdeckleiste im Querschnitt vor ihrer Anbringung,
- Fig. 6: diese Abdeckleiste im Querschnitt in angebrachtem Zustand und
- Fig. 7: die perspektivische Darstellung dieser Abdeckleiste.

Mit der Ziffer 1 ist ein Mauerwerk bezeichnet, welches eine abgestufte Laibung 2 zum Einbau eines Fensters 3 besitzt. Letzteres setzt sich zusammen aus einem Fensterrahmen 4 und einem Fensterflügel 5. Zur Abdeckung eines vorliegenden Spaltes zwischen dem Fensterrahmen 4 und der Laibung 2 dient gemäß dem ersten, in den Figuren 1 bis 4 dargestellten Ausführungsbeispiel eine Abdeckleiste 6.

Die vorgenannte Abdeckleiste 6 ist im Querschnitt U-profiliert. Sie setzt sich zusammen aus einen U-Steg 7 und den von diesem ausgehenden Schenkeln 8, 9. Durch den U-Steg 7 und die U-Schenkel 8, 9 wird ein Kanal 10 zur Aufnahme eines Schaumstoffstreifens 11 gebildet. Demgemäß stellen nur die Schenkel 8, 9 die Kanalwände dar. Der Schaumstoffstreifen 11 wird in komprimiertem Zustand eingelegt. Durch entsprechende Tränkung des Schaumstoffstreifens 10 läßt sich eine verzögerte Rückstellung desselben erreichen.

An den Stirnkanten 12, 13 der U-Schenkel 8, 9 bzw. der von diesen gebildeten Kanalwände befinden sich einwärtsgerichtete Rippen 14 bzw. 15. Deren Aufgabe ist es, einen den komprimierten Schaumstoffstreifen 11 überfangenden Deckstreifen 16 in Klipsverbindung an der Abdeckleiste 6 zu halten. Durch diesen Deckstreifen 16 wird der Schaumstoffstreifen 11 an seiner Ausdehnung gehindert. Er verbleibt also in komprimiertem Zustand innerhalb des Kanals 10 der Abdeckleiste 6. Die Rippen 14, 15 sind im übrigen so dick bemessen, daß sie den Deckstreifen 16 nur um das Maß eines Bruchteiles der Kanalweite übergreifen. Der vorliegende Übergriff der Rippen 14, 15 ist dabei gleich oder geringer als die Dicke der Kanalwand bzw. Schenkel 8, 9. Demgemäß stellen die Rippen 14, 15 kein das Ausdehnen des Schaumstoffstreifens 11 beeinträchtigendes Hindernis dar.

Nachdem an der Baustelle die Abdeckleisten auf erforderliche Länge zugeschnitten worden sind, erfolgt die Verklebung der entsprechenden Abschnitte mit dem Fensterrahmen 4. Die Kleb-Befestigungsfläche K befindet sich zwischen der Außenfläche des U-Schenkels 8 und dem entsprechenden Bereich des Fensterrahmens 4. Vor dem Verkleben erfolgt jedoch das Entnehmen des Deckstreifens 16 aus dem Kanal 10. Dies kann entweder durch Herausziehen oder durch Herauswölben des Deckstreifens geschehen, bei welch letzterem Vorgang die Schenkel 8, 9 federnd ausweichen, um danach in ihre Ausgangsstellung zurückzukehren.

Nach dem Anhaften der Abdeckleiste 6 nach zuvoriger Entnahme des Deckstreifens 18 findet die Rückstellung des Schaumstoffstreifens 11 statt, welcher in dichte Anlagestellung zur Laibung tritt und eine gute Abdichtung des Spaltes zwischen Fensterrahmen und Laibung erzeugt.

Gemäß der in den Figuren 5 bis 7 veranschaulichten zweiten Ausführungsform ist die Abdeckleiste 17 zu einem Hohlprofil geformt. Letzteres besitzt ein Trapezprofil mit den Trapezwänden 18, 19, 20 und 21. Die Trapezwand 21 setzt sich über die Trapezwand 18 hinaus fluchtend fort unter Bildung einer Kanalwand 22. Dieser liegt parallel eine Kanalwand 23 gegenüber, welche mit Abstand zur Trapezwand 19 liegt und von der Trapezwand 18 ausgeht. Sowohl die Kanalwände 22, 23 als auch ein Abschnitt der Trapezwand 18 formen einen Kanal 24 zur Aufnahme eines Schaumstoffstreifens 11. Dieser wird in komprimiertem Zustand eingesetzt und an seinem Ausdehnen durch einen Deckstreifen 26 gehindert. Zur Halterung desselben dienen kanaleinwärtsragende Rippen 31, 32, die von den Stirnkanten der Kanalwände 22, 23 ausgehen und die den Deckstreifen 26 überfangen.

Der dem Fensterrahmen abgekehrten Kanalwand 23 ist eine materialeinheitlich mit der Abdeckleiste 17 ausgebildete Schutzlängswand 29 unter Ausbildung einer Vorkammer 30 vorgeordnet. Die Schutzlängswand 29 geht von dem einen Endbereich der Trapezwand 18 aus und ist gegenüber der Trapezwand 19 stufenförmig abgesetzt. Die lichte Weite der Vorkammer 30 ist beim Ausführungsbeispiel etwas größer als die Dicke der Kanalwand 23. Ferner ist aus den Figuren 5 und 6 zu erkennen, daß die Schutzlängswand 23 die benachbarte Kanallängswand 23 geringfügig überragt.

Die als Hohlprofil gestaltete Abdeckleiste 17 bildet mit ihrer Trapezwand 21 und der sich fluchtend anschließenden Kanalwand 22 die Kleb-Befestigungsfläche K', welche gegenüber der zuvor abgehandelten Ausführungsform flächenmäßig größer gestaltet ist bei entsprechenden Abmessungen des Kanals. Das Hohlprofil 17 gestattet im übrigen eine günstige Anpassung an Fensterrahmen, so daß entsprechende Fenster ein wohlfeiles Aussehen erhalten.

Die Anbringung der Abdeckleiste 17 unter Abdeckung eines Spaltes zwischen Fensterrahmen 4 und Laibung 2 geschieht in gleichartiger Weise. Vorzugsweise erfolgt eine solche Positionierung der Abdeckleiste 17, daß die Schutzlängswand 29 sich mit ihrer freien Stirnkante an der Laibung 2 abstützt, vgl. Fig. 6. Auf diese Weise wird der expandierende Schaumstoffstreifen weitgehend vor Witterungseinflüssen geschützt.

## Patentansprüche

1. An Fensterrahmen (4) oder dergleichen anklebbare Leiste zur Überdeckung eines Spaltes zwischen Fensterrahmen (4) und Laibung (2), bei welcher ein Schaumstoff-Streifen (11,25) in komprimiertem Zustand in einem Kanal (10,24) der Leiste (6,17) angeordnet ist, welcher Kanal (10,24) an seiner einen Seite mit einem Deckstreifen (16,26) verschlossen ist, welcher den komprimierten Zustand des Schaumstoff-Streifens aufrechterhält, dessen Rückhaltevermögen zur Freigabe einer Expansion des Schaumstoffes in Richtung eines Überstandes über die dem Deckstreifen zugekehrte Seite des Kanales aufhebbar ist, dadurch gekennzeichnet, daß der quergerichtet zur Klebebefestigungsfläche (K,K') expandierende Schaumstoffstreifen (11,25) als ein solcher mit durch Tränkung erzielter verzögerter Rückstellung gestaltet ist und der Deckstreifen (16,26) in einer lösbaren Formschluß-Eingriffsverbindung hinter Rippen (14,15 bzw. 31,32) im Stirnkantenbereich der Kanalwände (8,9) bzw. (22,23) gehalten ist.

2. Abdeckleiste nach Anspruch 1, dadurch gekennzeichnet, daß die Formschluß-Eingriffsverbindung aus einer Klipsverbindung besteht.

3. Abdeckleiste nach Anspruch 1, dadurch gekennzeichnet, daß die einwärtsgerichteten Rippen (14,15 bzw. 31,32) den Deckstreifen (16 bzw. 26) nur um das Maß eines Bruchteils der Kanalweite übergreifen.

4. Abdeckleiste nach Anspruch 2, dadurch gekennzeichnet, daß das Maß des Übergriffs gleich oder geringer als die Dicke der Kanalwand ist.

5. Abdeckleiste nach einem oder mehreren der vorhergehenden Ansprüche, dadurch gekennzeichnet, daß der biegsame Deckstreifen (18, 26) aus seiner Klipsverbindung auswölbbar ist.

6. Abdeckleiste nach einem oder mehreren der vorhergehenden Ansprüche, dadurch gekennzeichnet, daß der Deckstreifen (18, 26) in Längsrichtung der Leiste herausziehbar ist.

7. Abdeckleiste nach einem oder mehreren der vorhergehenden Ansprüche, dadurch gekennzeichnet, daß der Kanal (20) sich an der einen Breitseitenfläche eines Hohlprofiles (17) erstreckt.

8. Abdeckleiste nach einem oder mehreren der vorhergehenden Ansprüche, dadurch gekennzeichnet, daß der dem Fensterrahmen (4) abgekehrten Kanalwand (23) eine materialeinheitlich mit der Abdeckleiste (17) ausgebildete Schutzlängswand (29) unter Ausbildung einer Vorkammer (30) vorgeordnet ist.

9. Abdeckleiste nach Anspruch 8, dadurch gekennzeichnet, daß die lichte Weite der Vorkammer (30) gleich oder etwas dicker als die Kanalwand (23) ist.

10. Abdeckleiste nach Anspruch 8, dadurch gekennzeichnet, daß die Schutzlängswand (29) die benachbarte Kanalwand (23) geringfügig überragt.

## Claims

1. Moulding which can be adhered to window frames (4) or the like to cover a gap between window frame (4) and inner face (2) of window opening, in which a foam strip (11, 25) is arranged in the compressed state in a channel (10, 24) of the moulding (6, 17), which channel (10, 24) is sealed on one side with a cover strip (16, 26) which maintains the compressed state of the foam strip, of which the retention capacity can be eliminated to release expansion of the foam in the direction of projection beyond the side of the channel facing towards the cover strip, characterised in that the foam strip (11, 25), which expands transversely to the adhesive fixing surface (K, K'), is designed as one with delayed recovery obtained by impregnation, and the cover strip (16, 26) is held in a releasable form-locking engaging connection behind ribs (14, 15 or 31, 32) in the front edge region of the channel walls (8, 9) or (22, 23).

2. Cover moulding according to claim 1, characterised in that the form-locking engaging connection consists of a clip connection.

3. Cover moulding according to claim 1, characterised in that the inwardly directed ribs (14, 15 or 31, 32) overlap the cover strip (16 or 26) only by the amount of a fraction of the channel width.

4. Cover moulding according to claim 2, characterised in that the amount of overlap is equal to or less than the thickness of the channel wall.

5. Cover moulding according to one or more of the preceding claims, characterised in that the flexible cover strip (18, 26) can be arched out of its clip connection.

6. Cover moulding according to one or more of the preceding claims, characterised in that the cover strip (18, 26) can be pulled out in the longitudinal direction of the moulding.

7. Cover moulding according to one or more of the preceding claims, characterised in that the channel (20) extends on one broadside surface of a hollow profile (17).

8. Cover moulding according to one or more of the preceding claims, characterised in that in front of the channel wall (23) facing away from the window frame (4) is arranged a protective longitudinal wall (29) constructed in one piece with the cover moulding (17), forming a preliminary chamber (30).

9. Cover moulding according to claim 8, characterised in that the inside width of the preliminary chamber (30) is equal to or slightly thicker than the channel wall (23).

10. Cover moulding according to claim 8, characterised in that the protective longitudinal wall (29) extends slightly beyond the adjacent channel wall (23).

## Revendications

1. Bande, pouvant être fixée par collage sur un cadre de fenêtre (4) ou analogue, pour recouvrir un interstice entre le cadre de fenêtre (4) et la surface d'encadrement (2), bande pour laquelle une baguette en matériau alvéolaire (11, 25) à l'état comprimé est disposée dans un canal (10, 24) de la bande (6, 17), ce canal (10, 24) étant obturé sur une face à l'aide d'une bande de recouvrement (16, 26) maintenant l'état comprimé de la baguette en matériau alvéolaire, dont la capacité de retenue peut être supprimée pour libérer l'expansion de la substance alvéolaire dans la direction d'un dépassement au-dessus de la face du canal tournée vers la bande de recouvrement, caractérisée en ce que la baguette en substance alvéolaire (11, 15), qui doit avoir son expansion dans une direction orientée transversalement par rapport à la surface de fixation d'adhésif (K, K'), a une configuration correspondant à une reprise de forme opérée à dessein de façon retardée, par imbibition, et la bande de recouvrement (16, 26) est maintenue dans une liaison désolidarisable à ajustement de forme et engagement ou prise, derrière des nervures respectives (14, 15/31, 32) situées dans la zone d'arêtes frontales des parois de canal (8, 9) et (22, 23) correspondants.

2. Bande de recouvrement selon la revendication 1, caractérisée en ce que la liaison désolidarisable à ajustement de forme et engagement est composée d'une liaison à encliquetage.

3. Bande de recouvrement selon la revendication 1, caractérisée en ce que les nervures (14, 15 respectivement 31,32), orientées vers l'intérieur, n'entourent la bande de recouvrement (16 respectivement 26) que d'une fraction de la largeur du canal.

4. Bande de recouvrement selon la revendication 2, caractérisée en ce que l'ampleur du recouvrement est égale ou inférieure à l'épaisseur de la paroi de canal.

5. Bande de recouvrement selon l'une ou plusieurs des revendications précédentes, caractérisée en ce que la bande de recouvrement (18, 26) flexible est déformable pour rompre l'état de liaison encliquetable.

6. Bande de recouvrement selon l'une ou plusieurs des revendications précédentes, caractérisée en ce que la bande de recouvrement (18, 26) peut être extraite par traction dans la direction longitudinale de la bande.

7. Bande de recouvrement selon l'une ou plusieurs des revendications précédentes, caractérisée en ce que le canal (20) s'étend sur une face latérale large d'un profilé creux (17).

8. Bande de recouvrement selon l'une ou plusieurs des revendications précédentes, caractérisée en ce qu'une paroi longitudinale de protection (29), réalisée dans le même matériau que la bande de recouvrement (17), est disposée, en constituant une préchambre (30), devant la paroi de canal (23) opposée au cadre de fenêtre (4).

9. Bande de recouvrement selon la revendication 8, caractérisée en ce que la largeur intérieure de la préchambre (30) est égale ou supérieure à l'épaisseur de la paroi de canal (23).

10. Bande de recouvrement selon la revendication 1, caractérisée en ce que la paroi longitudinale de protection (29) dépasse légèrement de la paroi de canal (23) voisine.
